# EUROPÄISCHE PATENTSCHRIFT

(11) **EP 1 000 899 B1**
(45) Veröffentlichungstag und Bekanntmachung des Hinweises auf die Patenterteilung: **27.08.2003**
(21) Anmeldenummer: 98120597.4
(22) Anmeldetag: 30.10.1998
(51) Int. Cl.: B67D 5/22

(54) **Verfahren zur Ermittlung der durch den Zapfschlauch einer Zapfstelle abgegebenen Menge eines Kraftstoffes**
Method of measuring the quantity of petrol delivered by the hose of a petrol pump
Procédé de mesure de débit d'un carburant délivré par le tuyau d'un poste d'essence

(43) Veröffentlichungstag der Anmeldung: 17.05.2000
(73) Patentinhaber: SCHEIDT & BACHMANN GMBH, D-41238 Mönchengladbach (DE)
(72) Erfinder: Miller, Norbert Dr., 41063 Mönchengladbach (DE); Jansen, Lothar, 41751 Viersen (DE)
(74) Vertreter: Stenger, Watzke & Ring Patentanwälte

(56) Entgegenhaltungen:
- EP-A- 0 431 208
- US-A- 4 237 537
- US-A- 5 361 216

## Beschreibung

Die Erfindung betrifft ein Verfahren zur Ermittlung der durch den Zapfschlauch einer Zapfstelle abgegebenen Menge eines Kraftstoffes, insbesondere eines bleifreien flüssigen Kraftstoffes zum Betrieb von Verbrennungsmotoren, wobei der Kraftstoff mittels einer Pumpe aus einem Vorratsbehälter gefördert und über ein der Pumpe im Kraftstofffluß nachgeschaltetes Meßwerk dem mit einem Zapfventil versehenen Zapfschlauch zugeführt wird und nach Start des Zapfvorganges durch das Meßwerk Meßwerte zur Messung der abgegebenen Kraftstoffmenge erzeugt werden, die mittels eines Rechners zur Ermittlung und Anzeige sowohl der abgegebenen Menge als auch des sich hieraus ergebenden Preises herangezogen werden (siehe etwa EP 0 431 208 A).

Bei den derzeit auf dem Markt befindlichen Zapfstellen ist das komplette Flüssigkeitssystem einschließlich des Zapfschlauches bis zum Zapfventil gefüllt. Beim Herausnehmen des Zapfventils aus seiner Halterung wird der Pumpenmotor eingeschaltet. Unmittelbar nach dem Öffnen des Zapfventils tritt demzufolge der im Zapfschlauch befindliche Kraftstoff aus, wobei die durch das Meßwerk fließende Kraftstoffmenge mit Hilfe eines Impulsgebers ermittelt wird, der vom Meßwerk, vorzugsweise einem Kolbenmesser, angetrieben wird. Diese Impulse werden mittels eines Rechners zur Ermittlung und Anzeige der abgegebenen Menge und des sich hieraus ergebenden Preises verarbeitet.

Die Zapfschläuche der derzeit auf dem Markt befindlichen Zapfstellen werden an der Zapfstelle aufgerollt oder zumindest beim Zurückhängen verlagert oder eingelegt. Dabei wird der Schlauch geringfügig gewalkt und es kommt zu geringen Volumenänderungen, welche vom Meßwerk registriert werden. Insbesondere je näher der Impulsgeber vor der nächstfolgenden Impulsflanke steht, kommt es zu einer Veränderung der gemessenen und angezeigten Menge und des sich hieraus ergebenden Preises. Im hydraulischen Bereich des Meßwerkes ist diese Erscheinung kaum abzustellen, da das bewegte Volumen, das diesen letzten Impuls auslöst, extrem gering ist. Für die Bedienpersonen zeigt sich dieser Vorgang durch eine Veränderung des ermittelten Preises nach dem Abschluß des eigentlichen Betankungsvorganges. Die Bedienpersonen empfinden diesen Vorgang immer dann besonders störend, wenn die Tankung möglichst genau auf einem vorbestimmten Betrag beendet werden sollte, und dieser sich dann geringfügig verändert.

Der Erfindung liegt die Aufgabe zugrunde, ein Verfahren der eingangs beschriebenen Art zum Messen der durch den Zapfschlauch einer Zapfstelle abgegebenen Menge eines Kraftstoffes zu schaffen, das eine Kompensation derartiger Differenzen ohne konstruktive Änderungen der vorhandenen Zapfstellenkonstruktion auf einfache Weise ermöglicht.

Die Lösung dieser Aufgabenstellung durch die Erfindung ist dadurch gekennzeichnet, daß nach einer Unterbrechung des Meßvorgangs innerhalb eines Zapfvorganges die ersten vom Meßwerk erzeugten Meßwerte erfaßt und mit einer vorgegebenen, programmierbaren Anzahl von Meßwerten verglichen werden, und die erfaßten Meßwerte nicht bei der Ermittlung und Anzeige von Menge und Preis berücksichtigt werden, wenn die vorgegebene Anzahl von Meßwerten nicht überschritten wird, jedoch die erfaßten Meßwerte in die Ermittlung und Anzeige von Menge und Preis unmittelbar einbezogen werden, wenn die vorgegebene Anzahl von Meßwerten überschritten wird.

Bei dem erfindungsgemäßen Verfahren wird nach einer Unterbrechung des Meßvorganges, also wenn das Ventil während eines Zapfvorganges geschlossen wird, ein Überprüfungsmodus gestartet, welcher überprüft, wieviel Meßwerte nach der Unterbrechung erfaßt werden. Die Anzahl der erfaßten Meßwerte wird mit einer vorgegebenen, programmierbaren Anzahl von Meßwerten verglichen. Wird die vorgegebene Anzahl von Meßwerten nicht überschritten, werden die erfaßten Meßwerte nicht bei der Ermittlung und Anzeige von Menge und Preis berücksichtigt. Dies ist üblicherweise dann der Fall, wenn der Meßvorgang endgültig beendet wird, typischerweise durch Einhängen des Zapfventils, so daß die nach der Unterbrechung erfaßten Meßwerte praktisch gelöscht oder zumindest weder für die aktuelle Anzeige, noch für die Datenübertragung zu einer Fernanzeige und die Summierzähler berücksichtigt werden. Wird jedoch der Meßvorgang fortgesetzt, d. h., folgen den ersten erfaßten Meßwerten weitere Meßwerte, so daß die vorgegebene Anzahl der Meßwerte überschritten wird, so werden diese ersten Meßwerte unmittelbar mitgezählt und für die Ermittlung von Menge und Preis berücksichtigt.

Je nach Sensibilität des Meßwerkes ist es ausreichend, die Anzahl der vorgegebenen Meßwerte auf ein bis zwei Meßwerte zu beschränken. Grundsätzlich jedoch kann das Kompensationsverfahren, mit dem eine sogenannte Nachlaufunterdrückung realisiert wird, auch auf eine größere Anzahl von vorgegebenen Meßwerten angewendet werden.

Gemäß einem vorteilhaften Vorschlag der Erfindung wird das Kompensationsverfahren zur Nachlaufunterdrückung in der oben beschriebenen Weise nur durchgeführt, wenn der Meßvorgang für eine Mindestzeitspanne unterbrochen wird. Es wird also eine programmierbare Zeitspanne vorgegeben, beispielsweise 1,5 bis 2 Sekunden, und nach der Unterbrechung des Meßvorganges wird die Zeit gemessen. Erst wenn die vorgegebene Zeitspanne überschritten wird, wird das Verfahren zur Erfassung und zum Vergleich von Meßwerten eingeleitet.

Wird der Zapfvorgang endgültig beendet, beispielsweise durch Einhängen der Zapfpistole, wird das Programm wieder zurückgesetzt, so daß bei jedem Beginn eines Zapfvorganges das erfindungsgemäße Verfahren neu gestartet wird.

Das erfindungsgemäße Verfahren erfordert keine konstruktive oder apparative Änderung der bestehenden Zapfstellen, sondern kann durch Programmierung der vorhandenen Elektronik durchgeführt werden. Es ist demzufolge ohne größere Schwierigkeiten an vorhandenen Zapfstellen nachrüstbar.

Weitere Vorteile der Erfindung ergeben sich aus der folgenden Beschreibung von Ausführungsbeispielen anhand der Figuren. Dabei zeigt:
- Fig. 1: schematisch eine Zapfstelle zur Ausgabe flüssiger Kraftstoffe mit den hierfür erforderlichen Bauteilen, während in
- Fig. 2: ein Impulsschema dargestellt ist, anhand dessen das erfindungsgemäße Verfahren erläutert werden wird.

Die in Fig. 1 schematisch dargestellte Zapfstelle zeigt einen Zapfmast 1, in dem eine Rohrleitung 2 verlegt ist, an deren oberes Ende ein Zapfschlauch 3 angeschlossen ist. Dieser Zapfschlauch 3 ist über zwei Umlenkrollen 4 geführt, die ein Ausziehen des Zapfschlauches 3 aus dem Zapfmast 1 ermöglichen. Am Ende des Zapfschlauches 3 ist ein Zapfventil 5 angeordnet, das bei Nichtgebrauch in eine Halterung 6 des Zapfmastes 1 eingesetzt wird.

Der durch das Zapfventil 5 auszugebende Kraftstoff, vorzugsweise ein bleifreier flüssiger Kraftstoff für Verbrennungsmotoren, wird aus einem nicht dargestellten Vorratsbehälter über einen Filter 7 von einer Pumpe 8 angesaugt, die von einem nicht dargestellten Elektromotor angetrieben wird. Dieser Elektromotor und damit die Pumpe 8 werden eingeschaltet, sobald das Zapfventil 5 aus seiner Halterung 6 herausgenommen wird. Zu diesem Zweck ist die Halterung 6 mit einem Schalter versehen, der unmittelbar den Pumpenmotor einschaltet, sobald das Zapfventil 5 aus der Halterung 6 entnommen wird.

Der von der Pumpe 8 geförderte Kraftstoff wird über einen Gasabscheider 9 und ein Rückschlagventil 10 einem Meßwerk 11 zugeführt, das vorzugsweise als Kolbenzähler ausgebildet ist, Dieses Meßwerk 11 ist mit einem Impulsgeber 12 ausgestattet, der entsprechend der Drehbewegung des Meßwerkes 11 und damit der durchfließenden Kraftstoffmenge Einzelimpulse abgibt, die in einer auf der Zeichnung nicht dargestellten Auswerteeinrichtung zur Ermittlung sowohl der abgegebenen Menge als auch des sich hieraus ergebenden Preises herangezogen werden. Menge und Preis der jeweils ausgegebenen Kraftstoffmenge werden darüber hinaus auf einer nicht dargestellten Anzeige dem Kunden angezeigt.

Das Flüssigkeitssystem zwischen dem Rückschlagventil 10 und dem Zapfventil 5 ist normalerweise mit Kraftstoff gefüllt. Im Ruhezustand befindet sich demzufolge Kraftstoff sowohl in der Rohrleitung 2 als auch im Zapfschlauch 3. Da der Zapfschlauch 3 über Umlenkrollen 4 aufgerollt ist, ergibt sich beim Einhängen des Zapfschlauches eine Volumenänderung, die von dem Meßwerk wahrgenommen wird, so daß der Impulsgeber 12 einen Impuls abgibt. Die Menge und der Preis werden daraufhin verändert und in der Anzeige dargestellt. Selbst wenn diese Veränderung nur im Pfennigbereich liegt, ist diese ungenau und für die Bedienperson störend.

In Fig. 2 ist ein Impulsdiagramm dargestellt, welches im oberen Teil das Einschalten der Pumpe 8 zum Zeitpunkt a zeigt. Nach dem Einschalten der Pumpe und dem Öffnen des Ventils werden entsprechende Kraftstoffmengen ausgegeben und die mit J₁ bis J₉ gezeigten Impulse über die Zeit festgestellt. Die Numerierung erfolgt nur der Erläuterung, es werden insgesamt eine beliebige Anzahl von Impulsen festgestellt, die zur Berechnung von Menge und Preis und deren Anzeige verwendet werden. Zu irgendeinem Zeitpunkt, im Anschluß an Impuls J₉, wird das Ventil geschlossen. Es wird dann innerhalb einer vorgegebenen Zeitspanne t_{X} kein neuer Start des Meßvorganges festgestellt. Dies wäre beispielsweise der Fall, wenn eine Bedienperson nach Befüllung eines Haupttanks noch einen Kanister zusätzlich füllt oder eine durch sonstige äußere Einflüsse beendete Kraftstoffeinfüllung wieder aufnimmt. Außerhalb der Zeitspanne t_{X} wird ein weiterer Impuls J₁₀ erfaßt. Auf diesen folgen aber keine weiteren Impulse, sondern der Meßvorgang wird durch Abschalten der Pumpe im Punkt b, beispielsweise durch Einhängen der Zapfpistole, beendet. Der Nachlaufimpuls J₁₀ wird erfindungsgemäß nicht für die Ermittlung von Menge und Preis verwendet sondern gelöscht.

Wird davon ausgegangen, daß als vorgegebene Anzahl von Impulsen ein Impuls festgelegt wurde, so würde der Impuls J₁₀ dann bei der Ermittlung von Menge und Preis berücksichtigt werden, wenn nach seiner Erfassung weitere Impulse festgestellt würden, beispielsweise weil ein weiteres Reservoir befüllt wird, ein Kanister oder dergleichen, oder ein Betankungsvorgang weitergeführt wird.

Diese Beschreibung ist nur ein Ausführungsbeispiel. Die Meßwerte müssen keine Impulse sein, sondern können jede Art von digitalen oder analogen Meßwerten sein.

### Bezugszeichenliste

- 1: Zapfmast
- 2: Rohrleitung
- 3: Zapfschlauch
- 4: Umlenkrolle
- 5: Zapfventil
- 6: Halterung
- 7: Filter
- 8: Pumpe
- 9: Gasabscheider
- 10: Rückschlagventil
- 11: Meßwerk
- 12: Impulsgeber
- a: Einschalten der Pumpe 8
- b: Ausschalten der Pumpe 8
- tₓ: Zeitspanne
- J: Impuls des Impulsgebers 12

## Patentansprüche

1. Verfahren zur Ermittlung der durch den Zapfschlauch (3) einer Zapfstelle abgegebenen Menge eines Kraftstoffes, insbesondere eines bleifreien flüssigen Kraftstoffes zum Betrieb von Verbrennungsmotoren, wobei der Kraftstoff mittels einer Pumpe (8) aus einem Vorratsbehälter gefördert und über ein der Pumpe (8) im Kraftstofffluß nachgeschaltetes Meßwerk (11) dem mit einem Zapfventil (5) versehenen Zapfschlauch (3) zugeführt wird und nach dem Start des Zapfvorganges durch das Meßwerk (11) Meßwerte (J) zur Messung der abgegebenen Kraftstoffmenge erzeugt werden, die mittels eines Rechners zur Ermittlung und Anzeige sowohl der abgegebenen Menge als auch des sich hieraus ergebenden Preises herangezogen werden,
**dadurch gekennzeichnet,**
**daß** nach einer Unterbrechung des Meßvorgangs innerhalb eines Zapfvorganges die ersten vom Meßwerk (11) erzeugten Meßwerte erfaßt und mit einer vorgegebenen, programmierbaren Anzahl von Meßwerten verglichen werden, und die erfaßten Meßwerte nicht bei der Ermittlung und Anzeige von Menge und Preis berücksichtigt werden, wenn die vorgegebene, programmierbare Anzahl von Meßwerten nicht überschritten wird, jedoch die erfaßten Meßwerte in die Ermittlung und Anzeige von Menge und Preis unmittelbar einbezogen werden, wenn die vorgegebene Anzahl von Meßwerten überschritten wird.

2. Verfahren nach Anspruch 1, **dadurch gekennzeichnet, daß** die Erfassung von Meßwerten nach einer Unterbrechung des Meßvorganges und der Vergleich mit einer vorgegebenen, programmierbaren Anzahl von Meßwerten nur durchgeführt werden, wenn durch die gemessene Zeitspanne einer Unterbrechung eines Meßvorgangs eine vorgegebene, programmierbare Zeitspanne überschritten wird.

3. Verfahren nach Anspruch 2, **dadurch gekennzeichnet, daß** die vorgegebene, programmierbare Anzahl von Meßwerten auf ein bis zwei Meßwerte beschränkt wird.

4. Verfahren nach Anspruch 2 oder 3, **dadurch gekennzeichnet, daß** als vorgegebene, programmierbare Zeitspanne für die Unterbrechung eines Meßvorgangs 1,5 bis 2 Sekunden vorgegeben werden.

5. Verfahren nach einem der vorhergehenden Ansprüche, **dadurch gekennzeichnet, daß** das Verfahren zur Ermittlung der abgegebenen Menge eines Kraftstoffes bei jedem Zapfvorgang neu gestartet wird.

## Claims

1. Method for the determination of the quantity of fuel delivered through the filler hose (3) of a filling station, in particular the quantity of unleaded liquid fuel for powering internal combustion engines, where the fuel is delivered by means of a pump (8) from a storage tank via a metering system (11) downline of the pump in the fuel passage to a filler hose (3) which is equipped with a filler nozzle valve (5) and, after the start of the filling operation, the metering system (11) produces measurement data (J) for metering the quantity of fuel delivered which are then processed by a computer for the determination and display both of the quantity of fuel delivered and the resulting price,
**characterised in that** after an interruption of the metering process during one filling operation, the first measurement data produced by the metering system (11) are recorded and compared with a predetermined, programmable number of measurement data and the recorded measurement data are not taken into consideration during the determination and the display of the indicated delivered quantity and price, provided the predetermined, programmable number of measurement data is not exceeded, but the recorded measurement data are directly included in the determination and display of the quantity and the price, if the predetermined number of measurement data is exceeded.

2. Method in accordance with claim 1, **characterised in that** recording of measurement data after interruption of the metering process and comparison with a predetermined, programmable number of measurement data only takes place, if the measured interruption time in one metering operation causes a predetermined, programmable period of time to be exceeded.

3. Method in accordance with claim 2, **characterised in that** the predetermined, programmable number of measurement data is limited to one to two measurement data.

4. Method in accordance with claim 2 or 3, **characterised in that** a time of 1.5 to 2 seconds is preset as the predetermined, programmable period of time for the interruption of one metering operation.

5. Method in accordance with one of the preceding claims, **characterised in that** the method for the determination of the quantity of fuel delivered is newly started at each filling operation.

## Revendications

1. Procédé pour déterminer la quantité d'un carburant distribuée par un tuyau distributeur (3) d'un appareil distributeur, en particulier d'un carburant liquide sans plomb, pour le fonctionnement des moteurs à combustion interne, le carburant étant convoyé depuis un réservoir à l'aide d'une pompe (8) et amené au tuyau distributeur (3) muni d'une valve distributrice (5) via un mécanisme de mesure (11) monté en aval de la pompe (8) dans le flux de carburant, et après le lancement de la procédure de distribution, des valeurs mesurées (J) pour mesurer la quantité de carburant distribuée sont générées par le mécanisme de mesure (11), et sont prises en considération pour déterminer et pour afficher à l'aide d'un calculateur aussi bien la quantité distribuée que le prix qui en résulte, **caractérisé en ce que**, après une interruption du processus de mesure pendant une procédure de distribution, les premières valeurs mesurées générées par le mécanisme de mesure (11) sont saisies et comparées à un nombre programmable prédéterminé de valeurs mesurées, et **en ce que** les valeurs mesurées saisies ne sont pas prises en considération pour déterminer et afficher la quantité et le prix si le nombre programmable prédéterminé de valeurs mesurées n'est pas dépassé, mais **en ce que** les valeurs mesurées saisies sont intégrées directement à la détermination et à l'affichage de la quantité et du prix si le nombre prédéterminé de valeurs mesurées est dépassé.

2. Procédé selon la revendication 1, **caractérisé en ce que** la saisie des valeurs mesurées après une interruption du processus de mesure et la comparaison avec un nombre programmable prédéterminé de valeurs mesurées ne sont exécutées que si un intervalle de temps programmable prédéterminé est dépassé par l'intervalle de temps mesuré d'une interruption d'un processus de mesure.

3. Procédé selon la revendication 2, **caractérisé en ce que** le nombre programmable prédéterminé de valeurs mesurées est restreint à une ou deux valeurs mesurées.

4. Procédé selon l'une ou l'autre des revendications 2 et 3, **caractérisé en ce que** 1,5 à 2 secondes sont prescrites pour l'intervalle de temps programmable prédéterminé pour l'interruption d'un processus de mesure.

5. Procédé selon l'une des revendications précédentes, **caractérisé en ce que** le procédé pour déterminer la quantité distribuée d'un carburant est démarré nouvellement à chaque procédure de distribution.
